# EUROPÄISCHE PATENTANMELDUNG

(11) **EP 4 596 126 A1**
(43) Veröffentlichungstag der Anmeldung: **06.08.2025**
(21) Anmeldenummer: 24206971.4
(22) Anmeldetag: 16.10.2024
(51) Int. Cl.: B08B 9/42

(54) **FLASCHENZELLENTRÄGER FÜR EINE FLASCHENREINIGUNGSMASCHINE UND EINE FLASCHENREINIGUNGSMASCHINE UMFASSEND MINDESTENS EINEN FLASCHENZELLENTRÄGER**

(30) Priorität: 05.02.2024 DE 102024103151
(71) Anmelder: Krones AG, 93073 Neutraubling (DE)
(72) Erfinder: Wieben, Volker, 93073 Neutraubling (DE)
(74) Vertreter: Grünecker Patent- und Rechtsanwälte PartG mbB

(57) **Zusammenfassung**

Die Erfindung betrifft einen Flaschenzellenträger (1) für eine Flaschenreinigungsmaschine, der ausgebildet ist, mittels Rollenketten durch die Flaschenreinigungsmaschine transportiert zu werden und mindestens eine Tragleiste (2) mit einer Mehrzahl von Flaschenzellenaufnahmen (3) zur Aufnahme von Flaschenzellen (4) und zwei mit der mindestens einen Tragleiste (2) verbundene Seitenteile (5) umfasst. Der Flaschenzellenträger umfasst weiter pro Seitenteil (5) eine mechanische Verbindungsvorrichtung (18), die ausgebildet ist, dass sie nach einem Verbinden des Seitenteils (5) und einer Rollenkette der Flaschenreinigungsmaschine mittels der mechanischen Verbindungsvorrichtung (18) eine Relativbewegung zwischen dem Seitenteil (5) und der Rollenkette ermöglicht. Weiter betrifft die Erfindung eine Flaschenreinigungsmaschine umfassend mindestens einen Flaschenzellenträger (1) und Rollenketten zum Transportieren der Flaschenzellenträger (1) durch die Flaschenreinigungsmaschine.

## Beschreibung

Die Erfindung betrifft einen Flaschenzellenträger für eine Flaschenreinigungsmaschine und eine Flaschenreinigungsmaschine umfassend mindestens einen Flaschenzellenträger gemäß den unabhängigen Ansprüchen.

### Stand der Technik

Es ist bekannt, dass über die Gehäusebreite einer Flaschenreinigungsmaschine zu reinigende Flaschen in vorgesehene Waben, sogenannte Flaschenzellen eingeführt werden können. Die Flaschenzellen sind im Allgemeinen nebeneinander angeordnet und ergeben im Schweißverbund mit Tragleisten und Seitenteilen den sogenannten Flaschenzellenträger. Die in der Flaschenreinigungsmaschine befindlichen Flaschenzellenträger können im Betrieb entlang einer jeweiligen Rollenkette an den Außenseiten der Flaschenzellenträger durch Laugenbäder gezogen werden. Im beidseitigen Seitenteil der Flaschenzellenträger können beispielsweise zwei Bohrungen für eine starre 2-Bolzen-Befestigung mit Sperrzahnmuttern an der Kette verwendet werden.

Die Kettenführung im Maschinengehäuse, beispielsweise Ketten-Umlenkungen und zugehörige Umlenk-Zahnräder sowie die Flaschenzellenträger selbst können üblichen Fertigungstoleranzen unterliegen. Die starre 2-Bolzen-Befestigung zwischen Kette und Flaschenzellenträger kann dazu führen, dass sich Kräfte - beispielsweise bedingt durch Fertigungstoleranzen, Verschleiß und Allgemeinzustand der Maschine - von der Kette auf die Flaschenzellenträger übertragen können. Diese Kräfte können undefinierbar sein. Dieser Umstand kann dazu führen, dass es zu unzulässig hohen Spannungen in den Flaschenzellenträgern kommen kann. Während des Betriebs einer Flaschenreinigungsmaschine kann ein jeder Flaschenzellenträger situationsbedingt ständig wechselnde Lasten erfahren. Die hohen Spannungen im Zusammenspiel mit letztgenannten Lastwechseln können schleichend zu Haarrissen, Anrissen und schließlich zum Bruch von Flaschenzellenträger führen.

### Aufgabe

Die Aufgabe der Erfindung ist es, einen Flaschenzellenträger für eine Flaschenreinigungsmaschine und eine Flaschenreinigungsmaschine umfassend mindestens einen Flaschenzellenträger zur Verfügung zu stellen, die einen möglichst verschleißfreie Verwendung des Flaschenzellenträgers in einer Flaschenreinigungsmaschine ermöglichen können.

### Lösung

Die Aufgabe wird gelöst durch den Flaschenzellenträger für eine Flaschenreinigungsmaschine und die Flaschenreinigungsmaschine umfassend mindestens einen Flaschenzellenträger gemäß den unabhängigen Ansprüchen. Weitere Ausführungsformen sind in den Unteransprüchen offenbart.

Der erfindungsgemäße Flaschenzellenträger für eine Flaschenreinigungsmaschine ist ausgebildet, mittels Rollenketten durch die Flaschenreinigungsmaschine transportiert zu werden und umfasst mindestens eine Tragleiste mit einer Mehrzahl von Flaschenzellenaufnahmen zur Aufnahme von Flaschenzellen und zwei mit der mindestens einen Tragleiste verbundene Seitenteile, wobei der Flaschenzellenträger weiter pro Seitenteil eine mechanische Verbindungsvorrichtung umfasst, die ausgebildet ist, dass sie nach einem Verbinden des Seitenteils und einer Rollenkette der Flaschenreinigungsmaschine mittels der mechanischen Verbindungsvorrichtung eine Relativbewegung zwischen dem Seitenteil und der Rollenkette ermöglicht.

Die Relativbewegung zwischen dem Seitenteil und der Rollenkette kann eine Relativbewegung am Verbindungspunkt bzw. Verbindungsbereich von Seitenteil und Rollenkette bedeuten. Eine Relativbewegung zur gesamten Rollenkette kann damit nicht gemeint sein.

Durch die mechanische Verbindungsvorrichtung können dem Flaschenzellenträger ausreichend Freiheitsgrade gegeben werden und eine Kraftübertragung von den Rollenketten zum Flaschenträger kann entkoppelt sein.

Bei aus dem Stand der Technik bekannten starren 2-Bolzen-Befestigungen zwischen Rollenketten und Flaschenzellenträger können Kräfte von den Rollenketten auf den Flaschenzellenträger übertragen werden. Durch die Kräfte kann es zu hohen Spannungen im Flaschenzellenträger kommen. Während des Betriebs einer Flaschenreinigungsmaschine kann der Flaschenzellenträger situationsbedingt ständig wechselnde Lasten erfahren und die hohen Spannungen im Zusammenspiel mit diesen Lastwechseln können im Laufe des Betriebs zu Haarrissen, Anrissen und schließlich zum Bruch des Flaschenzellenträgers führen.

Dies kann durch den erfindungsgemäßen Flaschenzellenträger mittels der mechanischen Verbindungsvorrichtung vermieden werden, die ausgebildet ist, dass sie nach einem Verbinden des Seitenteils und der Rollenkette der Flaschenreinigungsmaschine mittels der mechanischen Verbindungsvorrichtung eine Relativbewegung zwischen dem Seitenteil und der Rollenkette ermöglicht. Die im Stand der Technik entstehenden hohen Spannungen können signifikant reduziert werden.

Die mechanische Verbindungsvorrichtung kann beispielsweise ein Kreuzgelenk oder ein Kugelgelenk umfassen. Derartige Gelenke können eine winkelbewegliche Bewegung um zwei senkrecht zueinanderstehende Achsen ermöglichen. Der Verlauf der Achsen kann durch Bolzen vorgegeben werden, die für eine Verbindung von Seitenlaschen des Seitenteils bzw. für eine Verbindung mit einer Rollenkettenlasche verwendet werden können.

Das Seitenteil kann zwei Seitenlaschen mit jeweils einem Durchlass zur Aufnahme eines ersten Bolzens der mechanischen Verbindungsvorrichtung umfassen. Die Seitenlaschen können derart beabstandet zueinander angeordnet sein, dass die mechanische Verbindungsvorrichtung zumindest teilweise zwischen ihnen anordenbar sein kann.

Die Seitenlaschen können parallel zu einer Längsachse der Flaschenzellenaufnahmen ausgerichtet sein. Entsprechend kann der erste Bolzen beispielsweise senkrecht zur Längsachse der Flaschenzellenaufnahmen anordenbar sein.

Die mechanische Verbindungsvorrichtung kann einen zweiten Bolzen für eine Verbindung mit einer Rollenkettenlasche umfassen. Beispielsweise kann die Rollenkettenlasche derart ausgebildet sein, dass der zweite Bolzen parallel zur Längsachse der Flaschenzellenaufnahmen anordenbar sein kann.

Der erste Bolzen und der zweite Bolzen können nach dem Verbinden des Seitenteils und der Rollenkette mittels der mechanischen Verbindungsvorrichtung senkrecht zueinander ausgerichtet sein.

Die Tragleiste kann eine Mehrzahl von Leichtbauausschnitten umfassen. Beispielsweise können die Leichtbauausschnitte von Stegen begrenzt werden.

Es kann vorkommen, dass es durch die mechanische Verbindungsvorrichtung, die eine Relativbewegung zwischen dem Seitenteil und der Rollenkette ermöglicht, durch das Eigengewicht des Flaschenzellenträgers und seine Beladung mit zu reinigenden Flaschen in dessen mittleren Bereich zu einer Durchbiegung kommen kann, die unerwünscht sein kann. Um diese Durchbiegung reduzieren zu können, können die Leichtbauausschnitte vorgesehen werden, um das Eigengewicht des Flaschenzellenträgers zu verringern.

Beispielsweise kann bei einer Belastung von etwa 92 Kilogramm und einer Länge von 4,3 Metern die Durchbiegung in der Mitte etwa 7,9 Millimeter betragen.

Es können Stege vorgesehen sein, die je zwei Schweißpunkte zwischen der Tragleiste und einer in eine Flaschenzellenaufnahme eingebrachten Flaschenzelle verbinden können.

Eine Breite der Stege kann von den Seitenteilen zu einer Mitte der Tragleiste hin schmaler werdend ausgebildet sein. Dadurch, dass Stege mit der gleichen Ausrichtung, z.B. quer oder schräg unter einem gegebenen Winkel, zur Richtung von einem Seitenteil zu dem anderen hin von außen nach innen, also von den beiden Seitenteilen zur Mitte der Tragleiste hin schmaler werden können, können die Tragleisten insgesamt leichter konstruiert werden als mit einer gleichbleibenden Breite der Stege.

Eine Breite der Stege kann abhängig von einer Breite der Tragleiste sein. Die Breite der Tragleiste kann für verschiedene Typen von aufzunehmenden Behältern verschieden sein, da beispielsweise für einen Behälter mit einem kleineren Durchmesser entsprechend eine kleinere Flaschenzelle vorgesehen sein kann. Eine Größe der Flaschenzellenaufnahme kann entsprechend kleiner vorgesehen werden.

Die Leichtbauausschnitte können Dreiecke umfassen.

Jeweils drei Stege können einen der Leichtbauausschnitte begrenzen.

Ecken der Dreiecke können abgerundet ausgebildet sein. Durch die Abrundung können Spannungsspitzen vermieden werden.

Ausgehend von den Seitenteilen zur Mitte der Tragleiste hin können die Leichtbauausschnitte flächenmäßig von einer ersten Flächengröße zu einer zweiten Flächengröße größer werden. Es kann erwartet werden, dass auf die Tragleiste in einem Bereich der Seitenteile größere Spannungen einwirken können als in anderen Bereichen der Tragleiste abseits davon. Es kann sinnvoll sein, in einem Bereich der Seitenteile mehr Material der Tragleiste zu erhalten und deshalb dort kleinere Leichtbauausschnitte vorzusehen.

In einem Abstand von den Seitenteilen können keine Leichtbauausschnitte vorgesehen sein. Auch hier können die zuvor erwähnten Spannungen eine Rolle spielen, weshalb es sinnvoll sein kann, in dem Abstand von den Seitenteilen Material der Tragleiste zu erhalten und deshalb dort keine Leichtbauausschnitte vorzusehen.

Eine Flaschenreinigungsmaschine umfassend mindestens einen Flaschenzellenträger, wie oben oder weiter unten beschrieben, und Rollenketten zum Transportieren der Flaschenzellenträger durch die Flaschenreinigungsmaschine ist vorgesehen.

Der Flaschenzellenträger kann dabei mittels der mechanischen Verbindungsvorrichtungen eine Verbindung zwischen den Seitenteilen und den Rollenketten der Flaschenreinigungsmaschine aufweisen, die die Relativbewegung zwischen Seitenteil und Rollenkette ermöglichen können.

### Kurze Figurenbeschreibung

Die beigefügten Figuren stellen beispielhaft zum besseren Verständnis und zur Veranschaulichung Aspekte und/oder Ausführungsbeispiele der Erfindung dar. Es zeigt:
Figur 1 eine Schrägansicht eines Teils eines Flaschenzellenträgers und
Figur 2 eine Schrägansicht eines Teils des Flaschenzellenträgers mit der mechanischen Verbindungsvorrichtung.

### Ausführliche Figurenbeschreibung

Die Figur 1 zeigt eine Schrägansicht eines Teils eines Flaschenzellenträgers 1. Der Flaschenzellenträger 1 umfasst eine Tragleiste 2 mit einer Mehrzahl von Flaschenzellenaufnahmen 3 zur Aufnahme von Flaschenzellen 4 und zwei mit der Tragleiste 2 verbundene Seitenteile 5, von denen in der Darstellung eine zu sehen ist.

Das Seitenteil 5 umfasst zwei Seitenlaschen 6 mit jeweils einem Durchlass 7 zur Aufnahme eines ersten Bolzens einer mechanischen Verbindungsvorrichtung. Die mechanische Verbindungsvorrichtung ist derart ausgebildet, dass sie nach einem Verbinden des Seitenteils 5 und einer Rollenkette einer Flaschenreinigungsmaschine, in der der Flaschenzellenträger verwendet werden kann, mittels der mechanischen Verbindungsvorrichtung eine Relativbewegung zwischen dem Seitenteil 5 und der Rollenkette ermöglicht werden kann. Die Seitenlaschen 6 sind derart beabstandet zueinander angeordnet, dass die mechanische Verbindungsvorrichtung zumindest teilweise zwischen ihnen angeordnet werden kann.

Die Seitenlaschen 6 sind parallel zu einer Längsachse der Flaschenzellenaufnahmen 3 ausgerichtet. Entsprechend kann der erste Bolzen senkrecht zur Längsachse der Flaschenzellenaufnahmen 3 angeordnet werden.

In einem Abstand d von den Seitenteilen 5 sind keine Leichtbauausschnitte vorgesehen. Es kann erwartet werden, dass auf die Tragleiste 2 in einem Bereich der Seitenteile 5 größere Spannungen einwirken können als in anderen Bereichen der Tragleiste 2 abseits davon. Es kann sinnvoll sein, im Abstand d von den Seitenteilen 5 keine Leichtbauausschnitte vorzusehen.

Ausgehend von den Seitenteilen 5 zur Mitte der Tragleiste 2 hin können vorgesehene Leichtbauausschnitte 8, 9, 10, 11 flächenmäßig von einer ersten Flächengröße zu einer zweiten Flächengröße größer werden. Wie bereits erwähnt, kann erwartet werden, dass auf die Tragleiste 2 im Bereich der Seitenteile 5 größere Spannungen einwirken können als in anderen Bereichen der Tragleiste 2 abseits davon. Daher kann es sinnvoll sein, in einem Bereich der Seitenteile 5 mehr Material der Tragleiste 2 zu erhalten und deshalb dort kleinere Leichtbauausschnitte 8, 10 vorzusehen.

Die Leichtbauausschnitte 8, 9, 10, 11 umfassen Dreiecke, deren Ecken abgerundet ausgebildet sind. Durch die Abrundung können Spannungsspitzen vermieden werden.

Jeweils drei Stege 12, 13, 14 können einen der Leichtbauausschnitte 8, 9, 10, 11 begrenzen.

Die Figur 2 zeigt eine Schrägansicht eines Teils des Flaschenzellenträgers 1 mit der mechanischen Verbindungsvorrichtung 18. In die Durchlässe 7 der Seitenteile 6 ist der erste Bolzen 15 eingebracht, der senkrecht zur Längsachse der Flaschenzellenaufnahmen 3 angeordnet ist.

Eine Rollenkettenlasche 17 ist derart ausgebildet, dass ein zweiter Bolzen 16 für eine Verbindung von Rollenkettenlasche 17 und mechanischer Verbindungsvorrichtung 18 parallel zur Längsachse der Flaschenzellenaufnahmen 3 angeordnet ist.

Dementsprechend sind der erste Bolzen 15 und der zweite Bolzen 16 nach dem Verbinden des Seitenteils 5 und der Rollenkette mittels der mechanischen Verbindungsvorrichtung 18 senkrecht zueinander ausgerichtet.

## Patentansprüche

1. Flaschenzellenträger (1) für eine Flaschenreinigungsmaschine ist ausgebildet, mittels Rollenketten durch die Flaschenreinigungsmaschine transportiert zu werden und umfasst mindestens eine Tragleiste (2) mit einer Mehrzahl von Flaschenzellenaufnahmen (3) zur Aufnahme von Flaschenzellen (4) und zwei mit der mindestens einen Tragleiste (2) verbundene Seitenteile (5), wobei der Flaschenzellenträger (1) weiter umfasst:
pro Seitenteil (5) eine mechanische Verbindungsvorrichtung (18), die ausgebildet ist, dass sie nach einem Verbinden des Seitenteils (5) und einer Rollenkette der Flaschenreinigungsmaschine mittels der mechanischen Verbindungsvorrichtung (18) eine Relativbewegung zwischen dem Seitenteil (5) und der Rollenkette ermöglicht.

2. Der Flaschenzellenträger nach Anspruch 1, wobei die mechanische Verbindungsvorrichtung (18) ein Kreuzgelenk oder ein Kugelgelenk umfasst.

3. Der Flaschenzellenträger nach Anspruch 1 oder 2, wobei das Seitenteil (5) zwei Seitenlaschen (6) mit jeweils einem Durchlass (7) zur Aufnahme eines ersten Bolzens (15) der mechanischen Verbindungsvorrichtung (18) umfasst.

4. Der Flaschenzellenträger nach Anspruch 3, wobei die Seitenlaschen (6) parallel zu einer Längsachse der Flaschenzellenaufnahmen (3) ausgerichtet sind, wobei beispielsweise der erste Bolzen (15) senkrecht zur Längsachse der Flaschenzellenaufnahmen (3) anordenbar ist.

5. Der Flaschenzellenträger nach einem der Ansprüche 1 bis 4, wobei die mechanische Verbindungsvorrichtung (18) einen zweiten Bolzen (16) für eine Verbindung mit einer Rollenkettenlasche (17) umfasst, wobei beispielsweise die Rollenkettenlasche (17) derart ausgebildet ist, dass der zweite Bolzen (16) parallel zur Längsachse der Flaschenzellenaufnahmen (3) anordenbar ist.

6. Der Flaschenzellenträger nach Anspruch 5, wobei der erste Bolzen (15) und der zweite Bolzen (16) nach dem Verbinden des Seitenteils (5) und der Rollenkette mittels der mechanischen Verbindungsvorrichtung (18) senkrecht zueinander ausgerichtet sind.

7. Der Flaschenzellenträger nach einem der Ansprüche 1 bis 6, wobei die Tragleiste (2) eine Mehrzahl von Leichtbauausschnitten (8, 9, 10, 11) umfasst, wobei beispielsweise die Leichtbauausschnitte (8, 9, 10, 11) von Stegen (12, 13, 14) begrenzt werden.

8. Der Flaschenzellenträger nach Anspruch 7, wobei Stege (12, 13, 14) vorgesehen sind, die je zwei Schweißpunkte zwischen der Tragleiste (2) und einer in eine Flaschenzellenaufnahme (3) eingebrachten Flaschenzelle (4) verbinden.

9. Der Flaschenzellenträger nach Anspruch 7 oder 8, wobei eine Breite der Stege (12, 13, 14) von den Seitenteilen (5) zu einer Mitte der Tragleiste (2) hin schmaler werdend ausgebildet ist.

10. Der Flaschenzellenträger nach einem der Ansprüche 7 bis 9, wobei die Leichtbauausschnitte (8, 9, 10, 11) Dreiecke umfassen.

11. Der Flaschenzellenträger nach Anspruch 10, wobei jeweils drei Stege (12, 13, 14) einen der Leichtbauausschnitte begrenzen.

12. Der Flaschenzellenträger nach Anspruch 10 oder 11, wobei Ecken der Dreiecke (8, 9, 10, 11) abgerundet ausgebildet sind.

13. Der Flaschenzellenträger nach einem der Ansprüche 7 bis 12, wobei ausgehend von den Seitenteilen (5) zur Mitte der Tragleiste (2) hin die Leichtbauausschnitte (8, 9, 10, 11) flächenmä-ßig von einer ersten Flächengröße zu einer zweiten Flächengröße größer werden.

14. Der Flaschenzellenträger nach einem der Ansprüche 7 bis 13, wobei in einem Abstand (d) von den Seitenteilen (5) keine Leichtbauausschnitte vorgesehen sind.

15. Flaschenreinigungsmaschine umfassend mindestens einen Flaschenzellenträger (1) nach einem der Ansprüche 1 bis 14 und Rollenketten zum Transportieren der Flaschenzellenträger (1) durch die Flaschenreinigungsmaschine.
